# EUROPÄISCHE PATENTSCHRIFT

(11) **EP 2 319 026 B1**
(45) Veröffentlichungstag und Bekanntmachung des Hinweises auf die Patenterteilung: **30.05.2012**
(21) Anmeldenummer: 09777675.1
(22) Anmeldetag: 05.08.2009
(51) Int. Cl.: G07D 11/00

(54) **VORRICHTUNG ZUM BEARBEITEN VON WERTDOKUMENTEN UND VERFAHREN ZUM BETREIBEN DER VORRICHTUNG**
DEVICE FOR PROCESSING VALUABLE DOCUMENTS AND METHOD FOR OPERATING THE DEVICE
DISPOSITIF DE TRAITEMENT DE DOCUMENTS DE VALEUR ET PROCÉDÉ D'UTILISATION DU DISPOSITIF

(30) Priorität: 06.08.2008 DE 102008036599
(43) Veröffentlichungstag der Anmeldung: 11.05.2011
(73) Patentinhaber: Giesecke & Devrient GmbH, 81677 München (DE)
(72) Erfinder: SCHMIDT, Alfred, 81377 München (DE); DOPFER, Peter, 82269 Geltendorf (DE); DEMMELER, Erwin, 87700 Memmingen (DE)
(86) Internationale Anmeldenummer: PCT/EP2009/005672
(87) Internationale Veröffentlichungsnummer: WO 2010/015395

(56) Entgegenhaltungen:
- WO-A-00/17828
- DE-A1- 4 303 866
- DE-A1- 19 645 652
- US-A- 4 227 074
- US-A- 4 510 381
- US-A- 4 811 680

## Beschreibung

Die vorliegende Erfindung betrifft eine Vorrichtung zum Bearbeiten von Wertdokumenten und ein Verfahren zum Betrieb der Vorrichtung, insbesondere zum Beheben einer Störung an der Vorrichtung.

Vorrichtungen zum Bearbeiten von Wertdokumenten, wie beispielsweise Banknotenbearbeitungsmaschinen, bestehen üblicherweise aus mehreren Modulen oder Bearbeitungszonen, die nacheinander angeordnet sind und unterschiedliche Arbeitsschritte ausführen. Die Anzahl, Art und Anordnung der Module kann abhängig von den Anforderungen an die Bearbeitung der Wertdokumente variieren. Eine Banknotenbearbeitungsmaschine umfasst typischerweise mindestens ein Eingabemodul, ein Bedienmodul sowie ein oder mehrere Ausgabemodule. Nach der Eingabe werden die Banknoten im Eingabemodul vereinzelt und auf einer Messstrecke von Sensoren erfasst, um nicht umlauffähige Banknoten zu erkennen. Diese werden von den umlauffähigen Banknoten getrennt und gesondert ausgegeben oder gegebenenfalls vernichtet. Die umlauffähigen Banknoten werden weiter transportiert und im Ausgabemodul beispielsweise gebündelt ausgegeben. Optional kann eine solche Vorrichtung über ein separates größeres Ausgabemodul zur Bewältigung größerer Mengen von Banknoten, ein Schreddermodul zum Vernichten ausgewählter Banknoten und/ oder Module zum Stapeln oder Bündeln von bearbeiteten Banknoten verfügen. Der Ablauf der Banknotenbearbeitung kann von der Bedienperson über eine Bedienerschnittstelle, die sich üblicherweise in dem Bedienmodul befindet, gesteuert und überwacht werden. Die Module können teilweise durch Koppelmodule und/oder Antriebsmodule miteinander verbunden sein.

Falls ein Ereignis auftritt, das ein Eingreifen einer Bedienperson in den Arbeitsprozess erfordert, wird dies mittels geeigneter Sensoren detektiert und auf dem Display des Bedienmoduls angezeigt. Dies kann zum Beispiel der Fall sein, wenn ein Banknotenstau auftritt oder Verbrauchsmaterial erneuert werden muss. Die Bedienperson liest die Information über die Störung von dem Display ab und öffnet eine der entsprechenden Bearbeitungszone zugeordnete Abdeckung der Banknotenbearbeitungsmaschine, beispielsweise eine Hubtüre oder Klappe, um auf das Innere der Maschine zugreifen zu können und die Störung zu beseitigen. Nach dem Beheben der Störung und dem Schließen des geöffneten Moduls wird die Maschine wieder gestartet und der Arbeitsprozess kann fortgesetzt werden. Gerade bei Banknotenbearbeitungsmaschinen mit vielen verschiedenen Modulen ist eine genaue Information über den Ort der Störung notwendig, damit die Bedienperson an der richtigen Stelle eingreifen kann und das richtige Modul öffnet.

Die US 4 227 073 A zeigt eine Zählmaschine für Papierblätter. Nach dem Ende eines Zählvorgangs öffnet sich der Schallschutzdeckel automatisch, so dass die gezählten Papierblätter entnommen werden können.

Aufgabe der vorliegenden Erfindung ist es, die Arbeitsprozesse an einer Vorrichtung zum Bearbeiten von Wertdokumenten zu optimieren.

Die Aufgabe wird erfindungsgemäß durch eine Vorrichtung und ein Verfahren gemäß den unabhängigen Ansprüchen gelöst. Vorteilhafte Weiterbildungen und Ausgestaltungen sind in den davon abhängigen Ansprüchen angegeben.

Erfindungsgemäß ist nun vorgesehen, dass dann, wenn ein Ereignis detektiert wird, welchen einen, insbesondere manuellen, Eingriff der Bedienperson erfordert, eine dem detektierten Ereignis zugeordnete Abdeckung der betreffenden Bearbeitungszone ohne Eingreifen der Bedienperson automatisch geöffnet wird. Die dem Ereignis zugeordnete Abdeckung ist insbeson-dere die Abdeckung derjenigen Bearbeitungszone, in der die Bedienperson den Eingriff vornehmen muss. Dabei können eine oder mehrere Abdeckungen einer oder mehrerer Bearbeitungszonen automatisch geöffnet werden.

Die Bedienperson muss also nicht mehr anhand einer auf einem Display angezeigten Information den Ort, d.h. die Bearbeitungszone, in der das Ereignis aufgetreten ist, bestimmen und die zugehörige Abdeckung auffinden. Dadurch dass sich die richtige Abdeckung automatisch öffnet, wird die Bedienperson unmittelbar zu der Bearbeitungszone geführt, an der ein Eingriff der Bedienperson erforderlich ist. Bei der erfindungsgemäßen Vorrichtung wird die Bedienperson somit sofort zum richtigen Modul geleitet. Zudem wird die Bedienperson entlastet, da sie keine Kraft zum Öffnen der oftmals großen und schweren Abdeckung aufwenden muss, d.h. die Ergonomie der Bedienung wird ebenfalls verbessert.

Zur Sicherheit der Bedienperson wird die Banknotenbearbeitung in der Banknotenbearbeitungsmaschine gestoppt bevor oder spätestens sobald eine Abdeckung der Banknotenbearbeitungsmaschine automatisch geöffnet wird. Erst wenn alle Abdeckungen wieder geschlossen sind, kann der Betrieb der Maschine fortgesetzt werden. Eine Ausnahme bildet eine Servicebetriebsart, bei der die Maschine zum Beispiel zu Wartungszwecken trotz geöffneter Abdeckungen weiterläuft.

Um die Sicherheit von Personen zu erhöhen, insbesondere der Bedienperson oder weiterer Personen die sich in der Nähe der Banknotenbearbeitungsmaschine aufhalten und die durch das unerwartete Öffnen der Abdeckung überrascht werden könnten, kann die Banknotenbearbeitungsmaschine das automatische Öffnen der Abdeckung durch eines oder mehrere zusätzliche Signale anzeigen. Die Anzeige der zusätzlichen Signale kann kurz vor dem automatischen Öffnen oder zeitgleich mit dem automatischen Öffnen der Abdeckung gestartet werden. Beispielsweise werden als zusätzliche Signale akustische und/ oder visuell sichtbare Signale verwendet, die am Display des Bedienmoduls und/oder an dem Modul der zu öffnenden Abdeckung und/oder an der Abdeckung selbst angezeigt werden.

Des Weiteren kann optional vorgesehen sein, dass das automatische Öffnen der dem detektierten Ereignis zugeordneten Abdeckung erst nach einer Öffnungsbestätigung durch die Bedienperson der Banknotenbearbeitungsmaschine erfolgt. Damit lassen sich jegliche Risiken für die Bedienperson oder weitere Personen ausschließen. Beispielsweise wird hierzu am Display des Bedienmoduls eine Nachricht angezeigt, die die Bedienperson informiert, dass mindestens eine der Abdeckungen automatisch geöffnet werden wird und die die Bedienperson zur Öffnungsbestätigung auffordert. Die Bestätigung der Öffnung kann z.B. auf Knopfdruck oder per Touchscreen-Eingabe am Bedienmodul erfolgen. Außerdem kann die Nachricht auch darüber informieren, welche der Abdeckungen automatisch geöffnet werden wird, damit die Bedienperson bereits frühzeitig auf den Ort des Eingriffs hingewiesen wird. Sobald die Banknotenbearbeitungsmaschine die Öffnungsbestätigung der Bedienperson erhält, werden die eine oder mehrere, dem detektierten Ereignis zugeordneten Abdeckungen automatisch geöffnet.

Das automatisch Öffnen der Abdeckungen kann im Rahmen eines oder mehrerer Betriebsmodi der Banknotenbearbeitungsmaschine vorgesehen sein, während in anderen Betriebsmodi kein automatisches Öffnen der Abdeckungen erfolgt. Beispielsweise ist die Banknotenbearbeitungsmaschine so konfiguriert, dass die Bedienperson frei wählen kann, ob die Abdeckungen bei einem oder mehreren bestimmten Ereignissen automatisch geöffnet werden sollen und bei welchen Ereignissen dies erfolgen soll. Das automatische Öffnen der Abdeckungen kann von der Bedienperson bei Bedarf auch für alle Ereignisse deaktiviert werden.

Bevorzugt erfolgt das automatische Öffnen der Abdeckungen mittels zumindest eines Stellglieds je Abdeckung, z.B. eines Stellzylinders, der an der jeweiligen Abdeckung angreift. Der Stellzylinder kann beispielsweise ein Pneumatikzylinder sein, der die Öffnungsbewegung pneumatisch steuert. Die benötigte Druckluft kann zum Beispiel über ein zusätzliches Modul bereitgestellt werden und über ein entsprechendes Leitungssystem zu dem Pneumatikzylinder gelangen, dessen Stellung durch Ventile gesteuert wird. Beim Detektieren eines Ereignisses in der Vorrichtung wird eines der mit dem Pneumatikzylinder der zugeordneten Abdeckung verbundenen Ventile geöffnet, so dass durch den Druckaufbau die Abdeckung geöffnet wird. Statt der Pneumatiksteuerung kann auch eine Hydrauliksteuerung oder ein elektrischer oder elektromotorischer Antrieb der Abdeckung vorgesehen sein.

Zur Unterstützung der Öffnungsbewegung der Abdeckungen kann zusätzlich zu dem Stellzylinder zumindest eine Gasdruckfeder je Abdeckung vorgesehen sein. Die Gasdruckfeder dient auch zum Halten der jeweiligen Abdeckung in der vollständig geöffneten Position, so dass kein beispielsweise pneumatischer Druck zum Offenhalten der Abdeckung benötigt wird. Durch die Gasdruckfedern ist sichergestellt, dass die Abdeckungen bei einem Druckausfall geöffnet bleiben.

Das Schließen der Abdeckungen wird bevorzugt durch die Bedienperson gestartet, indem sie einen Schalter, beispielsweise einen Knopf, betätigt, der an dem geöffneten Modul oder zentral an der Vorrichtung, zum Beispiel an dem Bedienmodul angeordnet ist. Vorzugsweise ist am Bedienmodul, insbesondere am Display des Bedienmoduls, ein zentraler Schalter vorgesehen, durch dessen einmalige Betätigung die Bedienperson das Schließen aller geöffneten Abdeckungen erreichen kann. Zusätzlich zu dem zentralen Schalter sind auch an den Modulen selbst Schalter zum Schließen der jeweiligen Abdeckungen vorhanden. Das Schließen kann aber auch durch ein kurzes Ziehen an der jeweiligen Abdeckung initiiert werden. Ein eventuell erforderliches Öffnen einer Abdeckung, das nicht automatisch ausgelöst wird, kann in der erfindungsgemäßen Vorrichtung ebenfalls durch kurzes Ziehen durch die Bedienperson, ausgelöst werden. Das vollständige Öffnen erfolgt dann wie bei der automatischen Öffnung durch die Kraft, die das Stellglied erzeugt.

Darüber hinaus kann es vorgesehen sein, dass die Abdeckungen der Maschine bei Vorliegen eines bestimmten Ereignisses automatisch geschlossen werden. Das bestimmte Ereignis kann z.B. das Ende eines Eingriffs der Bedienperson sein oder das Fortsetzen der Banknotenbearbeitung, zum Beispiel wenn das Transportsystem von der Bedienperson eingeschaltet wird. Die Abdeckungen der Maschine können auch dann automatisch geschlossen werden, sobald die Maschine ein bestimmtes Ereignis detektiert hat, welches durch das Eingreifen der Bedienperson ausgelöst wurde, z.B. nachdem Sensoren detektiert haben, dass eine Störung durch die Bedienperson erfolgreich behoben wurde oder dass wieder genügend Verbrauchsmaterial vorhanden ist.

Bevorzugt verfügt die Vorrichtung außerdem über Sensoren, die eingerichtet sind, die vollständig geöffnete und vollständig geschlossene Position der Abdeckungen zu detektieren. Die Endpositionen der Bewegung der Abdeckungen können beispielsweise zuvor auf Basis des mechanischen Bewegungsradius justiert worden sein. Mittels der Sensoren kann beispielsweise auch erkannt werden, ob die Abdeckungen vollständig geschlossen sind und der Betrieb der Maschine sicher fortgesetzt werden kann.

Eine vorteilhafte Ausgestaltung der Erfindung umfasst einen Pneumatikzylinder, der durch zwei Ventile gesteuert wird, mit denen Druckluft an jeweils ein Ende des Pneumatikzylinders angelegt werden kann. Durch zeitweiliges, zumindest teilweises Schließen eines der Ventile kann die Schließbewegung der geöffneten Abdeckung abgebremst werden. Da die Vorrichtung über Bearbeitungszonen verschiedener Größe verfügt, wird bei besonders großen und schweren Abdeckungen zum Beispiel die mittlere Öffnungsstellung durch einen zusätzlichen, verstellbaren Geber auf dem Pneumatikzylinder detektiert. Durch das zeitweilige, zumindest teilweise Schließen des Ventils wird kurzzeitig der Druck in dem Stellzylinder erhöht, so dass die Abdeckung aufgefangen wird und mit Hilfe der Gasdruckfeder in einer gebremsten Bewegung schließen kann. Das teilweise Schließen kann z.B. durch Drosseln in der Druckluftleitung oder durch Beaufschlagung des Pneumatikzylinders mit einem Gegendruck erfolgen, beispielsweise durch Öffnen des anderen Ventils. Bei kleineren und leichteren Abdeckungen genügt der Druck der Gasdruckfeder zum Auffangen des Gewichts.

Eine vorteilhafte Ausgestaltung der Erfindung umfasst eine permanente Ansteuerung des Stellglieds auch im geschlossenen Zustand der Abdeckung, wobei z.B. der Druck im Stellzylinder bei geschlossener Abdeckung permanent aufrechterhalten wird. Die Abdeckungen werden dabei mit einer definierten Kraft dicht an die umliegende Verkleidung der Maschine gedrückt. Dadurch werden Vibrationen oder Klappergeräusche verhindert und die Lärmdämmung der Maschine verbessert.

Die Erfindung wird im Folgenden anhand der begleitenden Zeichnungen beispielhaft an einer Banknotenbearbeitungsmaschine beschrieben. Darin zeigen:
- Figur 1:: eine Gesamtansicht einer Banknotenbearbeitungsmaschine in perspektivischer Ansicht,
- Figur 2:: eine Gesamtansicht einer Banknotenbearbeitungsmaschine mit weiteren Modulen in Frontalansicht,
- Figur 3:: einen Bewegungsmechanismus einer Abdeckung einer Banknotenbearbeitungsmaschine.

In Figur 1 ist eine Banknotenbearbeitungsmaschine 1 dargestellt, die aus vielen verschiedenen Bearbeitungszonen aufgebaut ist, die durch die Module 2, 3, 4, 5 realisiert sind. Die Banknotenbearbeitungsmaschine 1 besteht aus einem Eingabemodul 2, einem Bedienmodul 3, einem Ausgabemodul 4 und einem Schreddermodul 5.

Banknoten, die von der Banknotenbearbeitungsmaschine 1 bearbeitet werden sollen, werden von einer Bedienperson in das links neben dem Bedienmodul 3 angeordnete Eingabemodul 2 eingelegt. Hierzu umfasst das Eingabemodul 2 ein Eingabefach 7, das einen Stapel von Banknoten aufnimmt. Die Banknoten werden nach der Eingabe mittels eines Vereinzelers vereinzelt und durch ein Messsystem in Form eine Messstrecke mit Prüfsensoren zum Beispiel auf Echtheit und/ oder auf ihre Denomination und/ oder auf ihre Umlauffähigkeit geprüft.

An das Eingabemodul 2 schließt sich das Bedienmodul 3 an, das eine Benutzerschnittstelle mit Bildschirm 8 und Funktionstasten 9 zur Bedienung der Banknotenbearbeitungsmaschine 1 durch eine Bedienperson aufweist. Außerdem ist in dem Bedienmodul 3 ein Rückweisungsfach 24 untergebracht, in das Banknoten abgestapelt werden, die auf Grund der Messungen in dem Eingabemodul 2 zurückgewiesen wurden, beispielsweise als gefälscht erkannte Banknoten oder Banknoten, die von den Prüfsensoren in dem Eingabemodul 2 nicht eindeutig identifiziert werden konnten. Die Banknoten aus dem Rückweisungsfach 24 werden anschließend einer manuellen Prüfung unterzogen und gegebenenfalls erneut in das Eingabemodul 2 eingegeben. Die übrigen Banknoten werden entlang einer Transportstrecke in der Banknotenbearbeitungsmaschine 1 zum Ausgabemodul 4 weiter transportiert.

Die Ausgabe der geprüften und als umlauffähig erachteten Banknoten in dem Ausgabemodul 4 erfolgt in gebündelter oder gestapelter Form. Das Ausgabemodul 4 weist hierzu mehrere Stapler, Banderolierer sowie Banknotenausgabefächer 10 auf. Eine Banknotenbearbeitungsmaschine 1 kann je nach zu bearbeitendem Volumen mehrere unterschiedliche Ausgabemodule 4 besitzen, um auch größere Mengen von Banknoten bearbeiten und zusammen ausgeben zu können.

In dem anschließenden Schreddermodul 5 können als nicht umlauffähig erkannte Banknoten, also beispielsweise beschädigte oder stark verschmutzte Banknoten, vernichtet und danach in ein gesichertes Fach zur Entsorgung ausgegeben werden. Die Banknotenbearbeitungsmaschine 1 kann weiter noch einen Revisionsstapler zum Stapeln von nicht umlauffähigen Banknoten, die nicht vernichtet werden sollen, enthalten. Optional kann auch ein Bündler an die Banknotenbearbeitungsmaschine 1 angeschlossen sein, in dem die Banknoten zu bestimmten Stückzahlen gebündelt und mit Kunststofffolie umschlungen werden.

In Figur 2 ist der Aufbau einer Banknotenbearbeitungsmaschine dargestellt, die außer dem Eingabemodul 2, dem Bedienmodul 3, dem Ausgabemodul 4 und dem Schreddermodul 5, zusätzlichen Module aufweist.

Zwei zusätzliche Ausgabemodule 11,12 erhöhen das Ausgabevolumen der Banknotenbearbeitungsmaschine. Das große Ausgabemodul 11 weist zur Ausgabe zwei Ausgabestapler 14 ohne Banderolierer auf, in den größere Mengen von Banknoten lose gestapelt ausgegeben werden können. Das Ausgabemodul 12 ist grundsätzlich aufgebaut wie das Ausgabemodul 4, weist jedoch nur zwei Banknotenausgabefächer 10 auf, in denen Banknoten gebündelt ausgegeben werden können. Zusätzlich umfasst diese komplexere Banknotenbearbeitungsmaschine noch ein Koppelmodul 13, das die Ausgabemodule 12 und 4 miteinander verbindet. Dieses kann auch als Antriebsmodul ausgebildet sein, um den Transport der zu bearbeitenden Banknoten entlang der langen Transportsrecke zu verbessern. Die Module der Banknotenbearbeitungsmaschine 1, insbesondere das Eingabemodul 3, das Schreddermodul 5, das Koppelmodul 13 und die Ausgabemodule 4,11,12, sind durch Abdeckungen 6 verschlossen, die als Hubtüren ausgebildet sein können.

Zur Versorgung der Banknotenbearbeitungsmaschine 1 kann ein internes oder externes Luftversorgungsmodul vorgesehen sein, das bei Bedarf Druckluft und gegebenenfalls Unterdruck zur Verfügung stellt. Dieses Luftversorgungsmodul versorgt z.B. Pneumatikzylinder mit Druckluft, die erfindungsgemäß zum automatischen Öffnen der Abdeckungen 6 vorgesehen sind.

Die Abdeckungen 6, die die jeweiligen Module der Banknotenbearbeitungsmaschine 1 abdecken, sind dazu ausgebildet, sich im Falle einer Störung, deren Behebung ein Eingreifen der Bedienperson erfordern, automatisch zu öffnen, wie zum Beispiel im Fall eines Banknotenstaus, oder im Fall einer Störungen des Banderolierers oder des Bündlers. Es kann sich auch um andere Ereignisse handeln, die ein Eingreifen der Bedienperson erfordern. Die Abdeckungen 6 können auch dann automatisch geöffnet werden, wenn Verbrauchsmaterial nachzufüllen oder auszuwechseln ist oder wenn Lichtschranken oder die Prüfsensoren zur Bewertung der Banknoten entlang der Messstrecke zu überprüfen und/oder zu reinigen sind. Derartige Ereignisse können somit vielschichtig sein, weshalb hier auf die konkrete Darstellung von Sensoren, mit denen die jeweiligen Ereignisse detektiert werden, verzichtet wird. Die Sensoren werden von einer Steuereinrichtung überwacht, welche die Öffnung der dem jeweiligen Sensor zugeordneten Abdeckung 6 veranlasst, sobald der Sensor eine Störung detektiert. Bei all diesen Ereignissen wird die Banknotenbearbeitungsmaschine 1 zudem von der Steuereinrichtung angehalten, so dass die Sicherheit des Bedienpersonals nicht gefährdet ist.

Die Abdeckungen 6 sind bei ausgeschalteter Banknotenbearbeitungsmaschine 1 manuell bewegbar. Dies ist beispielsweise bei manuellen Eingriffen sinnvoll, die nicht bei eingeschalteter Banknotenbearbeitungsmaschine 1 durchgeführt werden können. Auch unter sicherheitstechnischen Aspekten ist es wichtig, dass alle Abdeckungen 6 manuell durch das Bedienpersonal betätigt werden können.

Figur 3 zeigt den Aufbau des Bewegungsmechanismus zum Öffnen und Schließen der Abdeckungen 6. In Figur 3 ist der Mechanismus für eine kleine Abdeckung 6 dargestellt und umfasst demnach nur einen Stellzylinder 15.

Größere Abdeckungen 6 hingegen benötigen aufgrund ihres höheren Gewichts zwei oder mehr Stellzylinder. Der zweite Stellzylinder ist dann beispielsweise spiegelsymmetrisch neben dem ersten Stellzylinder angeordnet und greift über entsprechende Mechanikbauteile an einer zweiten Aufhängung der Abdeckung an. Die größeren Abdeckungen 6 mit zwei Stellzylindern kommen üblicherweise beim Eingabemodul und beim Staplermodul zum Einsatz. Die übrigen Module benötigen auf Grund ihrer geringeren Größe üblicherweise nur einen Stellzylinder 15. Der Stellzylinder 15 ist hier als Pneumatikzylinder ausgebildet.

Sehr kleine Abdeckungen, wie sie zum Beispiel an dem Bedienmodul vorhanden sein können, verfügen unter Umständen nicht über einen eigenen Antrieb in Form eines Stellzylinders 15, sondern werden mit einer danebenliegenden Abdeckung 6 mitbewegt.

Um den Zugriff der Bedienperson in das Innere der Module nicht zu behindern, sind die Stellzylinder 15 und weitere, für die Bewegung der jeweiligen Abdeckungen 6 erforderlichen Mechanikbauteile jeweils im Maschinengestell 23 der Banknotenbearbeitungsmaschine 1 untergebracht, vgl. der gestrichelt skizzierte Bereich in Figur 3. In Figur 1 ist beispielhaft der Abschnitt des Maschinengestells 23 gezeigt, in dem der Stellzylinder 15 und die weiteren Mechanikbauteile zur Öffnung der Abdeckung 6 des Ausgabemoduls 4 angeordnet sind (der rechte obere Teil der Abdeckung 6 des Ausgabemoduls 4 ist zu diesem Zweck ausgebrochen gezeichnet.)

Der Stellzylinder 15 ist mit einem Umlenkglied 16 verbunden, das auch als Über- oder Untersetzung fungiert. Das Umlenkglied 16 ist in einem Drehpunkt 20 in einem festen Teil des Maschinengestells 23 der Banknotenbearbeitungsmaschine drehbar gelagert und überträgt so die Bewegung des Stellzylinders 15 auf ein Koppelglied 17. Dieses kann in seiner Länge angepasst werden, um die Endpunkte der Bewegung festzulegen und ein vollständiges Öffnen und Schließen der jeweiligen Abdeckung 6 zu ermöglichen. Das Koppelglied 17 führt eine Schubstange 18, welche mit der Aufhängung 19 der Abdeckung 6 verbunden ist und diese bewegt. Die Abdeckung 6 (nicht dargestellt) ist an der Aufhängung 19 befestigt und wird durch die übertragene Bewegung geöffnet oder geschlossen. Der Winkel 21, an dem die Schubstange 18 angreift, ist so ausgelegt, dass auch eine Gasdruckfeder 22 angreifen kann, die die Bewegungen der Abdeckung 6 unterstützt und zum Offenhalten der Abdeckung 6 dient.

Bei dem dargestellten Aufbau können vorhandene Komponenten, wie Scharniere oder Aufhängungen, nahezu unverändert bestehen bleiben. Es wird lediglich ein zusätzlicher Angriffspunkt für die Schubstange 18 benötigt, um die Bewegung des Stellzylinders 15 auf die Abdeckung 6 übertragen zu können.

## Patentansprüche

1. Vorrichtung (1) zum Bearbeiten von Wertdokumenten, insbesondere Banknoten, umfassend mehrere Bearbeitungszonen (2, 3, 4, 5, 11, 12, 13), die jeweils mindestens eine Abdeckung (6) aufweisen, wobei die Vorrichtung (1) dazu eingerichtet ist, Ereignisse zu detektieren, die ein Eingreifen einer Bedienperson der Vorrichtung (1) erfordern, **dadurch gekennzeichnet, dass** die Vorrichtung (1) eingerichtet ist, zumindest im Fall eines der Ereignisse eine dem Ereignis zugeordnete Abdeckung (6) ohne Eingreifen der Bedienperson automatisch zu öffnen, wobei dadurch, dass sich die richtige Abdeckung (6) automatisch öffnet, die Bedienperson unmittelbar zu der Bearbeitungszone (2, 3, 4, 5, 11, 12, 13) geführt wird, an der der Eingriff der Bedienperson erforderlich ist.

2. Vorrichtung nach Anspruch 1, **dadurch gekennzeichnet, dass** das Ereignis eine Störung ist, deren Behebung ein Eingreifen der Bedienperson erfordert, insbesondere eine Störung eines Banderolierers, eines Bündlers, eines Sensors, einer Lichtschranke oder eine Transportstörung, beispielsweise ein Banknotenstau, oder dass das Ereignis die Feststellung eines Bedarfs an Verbrauchsmaterial der Vorrichtung (1) ist.

3. Vorrichtung nach einem der Ansprüche 1 bis 2, **dadurch gekennzeichnet, dass** die Abdeckung (6) automatisch schließbar ist, insbesondere durch Betätigen eines Schalters durch die Bedienperson und/oder sobald die Vorrichtung (1) ein bestimmtes Ereignis detektiert hat, welches durch das Eingreifen der Bedienperson ausgelöst wurde.

4. Vorrichtung nach einem der Ansprüche 1 bis 3, **gekennzeichnet durch** Sensoren, die eingerichtet sind, die vollständig geöffnete und vollständig geschlossene Position der Abdeckungen (6) zu detektieren.

5. Vorrichtung nach einem der Ansprüche 1 bis 4, **dadurch gekennzeichnet, dass** die Vorrichtung (1) dazu ausgebildet ist, das automatische Öffnen der Abdeckung (6) durch eines oder mehrere zusätzliche Signale anzuzeigen.

6. Vorrichtung nach einem der Ansprüche 1 bis 5, **dadurch gekennzeichnet, dass** die Vorrichtung (1) so konfigurierbar ist, dass das automatische Öffnen der Abdeckung (6) erst nach einer Öffnungsbestätigung durch die Bedienperson der Vorrichtung (1) erfolgt.

7. Vorrichtung nach einem der Ansprüche 1 bis 6, **gekennzeichnet durch** mindestens ein Stellglied (15) je Abdeckung (6), das auf die jeweilige Abdeckung (6) wirkt und zum automatischen Öffnen der Abdeckung (6) dient, insbesondere mindestens einen Stellzylinder (15) je Abdeckung (6).

8. Vorrichtung nach Anspruch 7, **gekennzeichnet durch** ein mit dem Stellzylinder (15) verbundenes Ventil, das eingerichtet ist, **durch** zeitweiliges zumindest teilweises Schließen des Ventils eine Öffnungsbewegung der Abdeckung (6) oder eine Schließbewegung der Abdeckung (6) abzubremsen.

9. Vorrichtung nach einem der Ansprüche 1 bis 8, **dadurch gekennzeichnet, dass**, zusätzlich zu dem mindestens einen Stellglied (15) je Abdeckung (6), zumindest eine Gasdruckfeder (22) je Abdeckung (6) vorhanden ist, die die Öffnungsbewegung der Abdeckung (6) unterstützt und die Abdeckung (6) in vollständig geöffneter Position hält.

10. Verfahren zum Betreiben einer Vorrichtung zur Bearbeitung von Wertdokumenten, insbesondere Banknoten, welche mehrere Bearbeitungszonen (2, 3, 4, 5, 11, 12, 13) mit jeweils mindestens einer Abdeckung (6) aufweist, umfassend folgende Schritte:
- Detektieren von Ereignissen in den Bearbeitungszonen (2, 3, 4, 5, 11, 12, 13), die ein Eingreifen einer Bedienperson erfordern, und
- Öffnen zumindest einer Abdeckung (6) zumindest einer der Bearbeitungszonen (2, 3, 4, 5, 11, 12, 13),
**dadurch gekennzeichnet, dass**, falls eines der Ereignisse detektiert wird, eine dem Ereignis zugeordnete Abdeckung (6) ohne Eingreifen der Bedienperson automatisch geöffnet wird, wobei dadurch, dass sich die richtige Abdeckung (6) automatisch öffnet, die Bedienperson unmittelbar zu der Bearbeitungszone (2, 3, 4, 5, 11, 12, 13) geführt wird, an der der Eingriff der Bedienperson erforderlich ist.

11. Verfahren nach Anspruch 10, **dadurch gekennzeichnet, dass** das Öffnen der Abdeckung (6) mittels zumindest eines Stellglieds (15) je Abdeckung (6) erfolgt, das auf die jeweilige Abdeckung (6) wirkt, insbesondere mittels zumindest eines Stellzylinders (15).

12. Verfahren nach Anspruch 10 oder 11, **dadurch gekennzeichnet, dass** mittels einer Gasdruckfeder (22) je Abdeckung (6) die Öffnungsbewegung der jeweiligen Abdeckung (6) unterstützt wird und die Abdeckung (6) mittels der Gasdruckfeder (22) nach dem Öffnen in vollständig geöffneter Position gehalten wird.

13. Verfahren nach einem der Ansprüche 10 bis 12, **gekennzeichnet durch** den Schritt des automatischen Schließens der Abdeckung (6) **durch** Betätigen eines Schalters und/oder sobald die Vorrichtung (1) ein bestimmtes Ereignis detektiert hat, welches **durch** das Eingreifen der Bedienperson ausgelöst wurde.

14. Verfahren nach einem der Ansprüche 10 bis 13, **gekennzeichnet durch** den Schritt des Detektierens der vollständig geöffneten und/oder der vollständig geschlossenen Position der Abdeckungen (6).

15. Verfahren nach einem der Ansprüche 10 bis 14, **gekennzeichnet durch** den Schritt, dass **durch** zeitweiliges Schließen eines mit dem Stellzylinder (15) verbundenen Ventils eine Schließbewegung der geöffneten Abdeckung (6) oder eine Öffnungsbewegung der Abdeckung (6) abgebremst wird.

## Claims

1. An apparatus (1) for processing documents of value, in particular bank notes, comprising several processing zones (2, 3, 4, 5, 11, 12, 13) which each have at least one cover (6), wherein the apparatus (1) is set up to detect events which require an intervention of an operator of the apparatus (1), **characterized in that** the apparatus (1) is set up to automatically open, at least in case of one of the events, a cover (6) associated to the event, without intervention of the operator, whereby by the right cover (6) opening automatically, the operator is led directly to the processing zone (2, 3, 4, 5, 11, 12, 13) in which the intervention of the operator is required.

2. The apparatus according to claim 1, **characterized in that** the event is a malfunction whose elimination requires an intervention of the operator, in particular a malfunction of a strapping device, of a bundling device, of a sensor, of a light barrier or a transport malfunction, for example a bank note jam, or that the event is the finding of a need for consumables of the apparatus (1).

3. The apparatus according to any of claims 1 or 2, **characterized in that** the cover (6) can be closed automatically, in particular by the operator activating a switch and/or as soon as the apparatus (1) has detected a certain event which was triggered through the intervention of the operator.

4. The apparatus according to any of claims 1 to 3, **characterized by** sensors which are set up to detect the completely opened and completely closed position of the covers (6).

5. The apparatus according to any of claims 1 to 4, **characterized in that** the apparatus (1) is formed to indicate the automatic opening of the cover (6) by one or more additional signals.

6. The apparatus according to any of claims 1 to 5, **characterized in that** the apparatus (1) can be configured such that the automatic opening of the cover (6) is effected only after an opening confirmation by the operator of the apparatus (1).

7. The apparatus according to any of claims 1 to 6, **characterized by** at least one actuator (15) per cover (6), which acts upon the respective cover (6) and serves to automatically open the cover (6), in particular at least one actuating cylinder (15) per cover (6).

8. The apparatus according to claim 7, **characterized by** a valve connected with the actuating cylinder (15), which valve is set up to slow down an opening movement of the cover (6) or a closing movement of the cover (6) by temporarily at least partly closing the valve.

9. The apparatus according to any of claims 1 to 8, **characterized in that** in addition to the at least one actuator (15) per cover (6), there is present at least one gas pressure spring (22) per cover (6), which supports the opening movement of the cover (6) and holds the cover (6) in fully opened position.

10. A method for operating an apparatus for processing documents of value, in particular bank notes, which has several processing zones (2, 3, 4, 5, 11, 12, 13) each having at least one cover (6), comprising the following steps:
- detecting events in the processing zones (2, 3, 4, 5, 11, 12, 13), which require an intervention of an operator, and
- opening at least one cover (6) of at least one of the processing zones (2, 3, 4, 5, 11, 12, 13),
**characterized in that** if one of the events is detected, a cover (6) associated to the event is opened automatically without intervention of the operator, whereby by the right cover (6) opening automatically, the operator is led directly to the processing zone (2, 3, 4, 5, 11, 12, 13) in which the intervention of the operator is required.

11. The method according to claim 10, **characterized in that** the opening of the cover (6) is effected by means of at least one actuator (15) per cover (6), which acts upon the respective cover (6), in particular by means of at least one actuating cylinder (15).

12. The method according to claim 10 or 11, **characterized in that** by means of one gas pressure spring (22) per cover (6) there is supported the opening movement of the respective cover (6), and after the opening the cover (6) is held in fully opened position by means of the gas pressure spring (22).

13. The method according to any of claims 10 to 12, **characterized by** the step of automatically closing the cover (6) by activating a switch and/or as soon as the apparatus (1) has detected a certain event which was triggered through the intervention of the operator.

14. The method according to any of claims 10 to 13, **characterized by** the step of detecting the completely opened and/or the completely closed position of the covers (6).

15. The method according to any of claims 10 to 14, **characterized by** the step that by temporarily closing a valve connected with the actuating cylinder (15), a closing movement of the opened cover (6) or an opening movement of the cover (6) is slowed down.

## Revendications

1. Dispositif (1) de traitement de documents de valeur, notamment de billets de banque, comprenant plusieurs zones de traitement (2, 3, 4, 5, 11, 12, 13) qui comportent respectivement au moins un carénage (6), le dispositif (1) étant équipé pour détecter des événements qui nécessitent une intervention d'un opérateur maniant le dispositif (1), **caractérisé en ce que** le dispositif (1) est équipé pour, au moins dans le cas d'un des événements, ouvrir automatiquement sans intervention de l'opérateur un carénage (6) associé à l'événement, l'opérateur étant, par le fait que le carénage (6) qu'il faut s'ouvre automatiquement, directement guidé vers la zone de traitement (2, 3, 4, 5, 11, 12, 13) à laquelle l'intervention de l'opérateur est nécessaire.

2. Dispositif selon la revendication 1, **caractérisé en ce que** l'événement est une défaillance dont la réparation nécessite une intervention de l'opérateur, notamment une défaillance d'une banderoleuse, d'un appareil de liage, d'un senseur, d'une barrière lumineuse ou une défaillance de transport, par exemple un encombrement de billets de banque, ou que l'événement est la constatation d'un besoin du dispositif (1) en fournitures d'exploitation.

3. Dispositif selon une des revendications de 1 à 2, **caractérisé en ce que** le carénage (6) peut être fermé automatiquement, notamment par actionnement d'un commutateur par l'opérateur et/ou dès que le dispositif (1) a détecté un événement précis qui fut déclenché par l'intervention de l'opérateur.

4. Dispositif selon une des revendications de 1 à 3, **caractérisé par** des senseurs qui sont équipés pour détecter la position complètement ouverte et complètement fermée des carénages (6).

5. Dispositif) selon une des revendications de 1 à 4, **caractérisé en ce que** le dispositif (1) est conçu pour indiquer par un ou plusieurs signaux supplémentaires l'ouverture automatique du carénage (6).

6. Dispositif selon une des revendications de 1 à 5, **caractérisé en ce que** le dispositif (1) est configurable de telle façon que l'ouverture automatique du carénage (6) n'a lieu qu'après que l'opérateur maniant le dispositif (1) a confirmé l'ouverture.

7. Dispositif selon une des revendications de 1 à 6, **caractérisé par** au moins un actionneur (15) par carénage (6), qui agit sur le carénage (6) respectif et sert à l'ouverture automatique du carénage (6), notamment au moins un vérin de servocommande (15) par carénage (6).

8. Dispositif selon la revendication 7, **caractérisé par** une valve reliée au vérin de servocommande (15) qui est équipée pour freiner par fermeture temporaire au moins partielle de la valve un mouvement d'ouverture du carénage (6) ou un mouvement de fermeture du carénage (6).

9. Dispositif selon une des revendications de 1 à 8, **caractérisé en ce que**, en plus du au moins un actionneur (15) par carénage (6), il y a par carénage (6) au moins un ressort à gaz (22) qui assiste le mouvement d'ouverture du carénage (6) et maintient le carénage (6) en position complètement ouverte.

10. Procédé d'exploitation d'un dispositif de traitement de documents de valeur, notamment de billets de banque, qui comprend plusieurs zones de traitement (2, 3, 4, 5, 11, 12, 13) comportant respectivement au moins un carénage (6), comprenant les étapes suivantes :
- détection d'événements dans les zones de traitement (2, 3, 4, 5, 11, 12, 13) qui nécessitent une intervention d'un opérateur, et
- ouverture d'au moins un carénage (6) d'au moins une des zones de traitement (2, 3, 4, 5, 11, 12, 13),
**caractérisé en ce que**, si un des événements est détecté, un carénage (6) associé à l'événement est ouvert automatiquement sans intervention de l'opérateur, l'opérateur étant, par le fait que le carénage (6) qu'il faut s'ouvre automatiquement, directement guidé vers la zone de traitement (2, 3, 4, 5, 11, 12, 13) à laquelle l'intervention de l'opérateur est nécessaire.

11. Procédé selon la revendication 10, **caractérisé en ce que** l'ouverture du carénage (6) a lieu au moyen d'au moins un actionneur (15) par carénage (6) qui agit sur le carénage (6) respectif, notamment au moyen d'au moins un vérin de servocommande (15).

12. Procédé selon la revendication 10 ou 11, **caractérisé en ce que**, au moyen d'un ressort à gaz (22) par carénage (6), le mouvement d'ouverture du carénage (6) respectif est assisté et le carénage (6) est maintenu en position complètement ouverte après l'ouverture au moyen du ressort à gaz (22).

13. Procédé selon une des revendications de 10 à 12, **caractérisé par** l'étape de la fermeture automatique du carénage (6) par actionnement d'un commutateur et/ou dès que le dispositif (1) a détecté un événement précis qui fut déclenché par l'intervention de l'opérateur.

14. Procédé selon une des revendications de 10 à 13, **caractérisé par** l'étape de la détection de la position complètement ouverte et/ou complètement fermée des carénages (6).

15. Procédé selon une des revendications de 10 à 14, **caractérisé par** l'étape consistant en ce que, par fermeture temporaire d'une valve reliée au vérin de servocommande (15), un mouvement de fermeture du carénage (6) ouvert ou un mouvement d'ouverture du carénage (6) est freiné.
